# FASCICULE DE BREVET EUROPEEN

(11) **EP 0 190 961 B1**
(45) Date de publication et mention de la délivrance du brevet: **22.03.1989**
(21) Numéro de dépôt: 86400124.3
(22) Date de dépôt: 22.01.1986
(51) Int. Cl.: G05F 1/67

(54) **Alimentation en courant continu à point de fonctionnement ajustable**
Gleichstromversorgung mit verstellbarem Arbeitspunkt
Direct current power supply with an adjustable operating point

(30) Priorité: 25.01.1985 FR 8501062
(43) Date de publication de la demande: 13.08.1986
(73) Titulaire: CENTRE NATIONAL D'ETUDES SPATIALES, 75001 Paris (FR)
(72) Inventeur: Rouzies, Christian, F-31000 Toulouse (FR)
(74) Mandataire: Martin, Jean-Jacques

(56) Documents cités:
- DE-A- 2 903 559
- US-A- 4 404 472
- ELEKTRONIK, vol. 19, 21 septembre 1984, page 96, München, DE; J. VOGEL: "MPP-Solar-Ladegerät"

## Description

L'invention est relative à une alimentation en courant continu à point de fonctionnement ajustable du type comportant, connectés en parallèle, un générateur solaire et un ensemble de stockage tampon comprenant un élément à tension constante en série avec un élément à conduction unidirectionnelle ou diode.

Dans ce type d'alimentation, il est le plus souvent souhaité de délivrer à une charge utile CU une alimentation en énergie électrique à puissance consommée constante. Le plus souvent, la charge utile consiste en une charge proprement dite connectée en série à un pré-régulateur constitué par un circuit connu sous le nom de «BUCK» ou «BOOST» en langage anglo-saxon. Ce type de circuit, essentiellement réactif, ne consomme pratiquement pas de puissance en fonctionnement normal. La caractéristique de consommation à puissance constante dans le plan I, intensité débitée dans la charge utile, V, tension d'alimentation appliquée à la charge utile, est une hyperbole représentée en traits discontinus en figure 1. Les caractéristiques courant I tension V représentées dans ce même plan pour le générateur solaire 1, trait continu, pour la batterie tampon 2 et diode D, traits mixtes, permettent de définir une caractéristique composite, points (1 pour l'ensemble générateur solaire 1 batterie tampon 2. L'alimentation de la charge utile à puissance constante peut ainsi être effectuée en trois points de fonctionnement A, B, C intersection de la caractéristique composite batterie 2 générateur solaire 1 et de l'hyperbole de consommation à puissance constante. En raison de la nature même des circuits BUCK ou BOOST et principalement de la différence, en valeur absolue, de pente de la caractéristique composite, points (1) et de l'hyperbole de consommation à puissance constante, le point de fonctionnement B est par nature instable. Toute variation de tension etlou d'intensité en cas de position du système sur le point de fonctionnement B a pour effet de ramener le point de fonctionnement réel soit au point A, soit au point C suivant l'hyperbole de consommation. Les points A et C sont eux, par nature, à fonctionnement stable, le signe de la différence entre les pentes de l'hyperbole de consommation et de la caractéristique composite étant opposé à celui du point B.

Le calage du système au point de fonctionnement I_{A}, VA n'est cependant pas souhaitable, car, dans cet état, il apparaît que le courant fourni par la batterie est supérieur au courant fourni par le générateur solaire qui a pour conséquence la décharge régulière de la batterie tampon, alors que le générateur solaire à capacité à fournir seul au point de fonctionnement I_{c}, V_{c} toute la puissance appelée.

Des systèmes de régulation de la tension délivrée par de tels systèmes peuvent en outre être utilisés en vue de palier les variations ou fluctuations inévitables de tension d'alimentation dues soit aux variations des conditions d'éclairement du générateur solaire, soit aux variations des paramètres de résistance interne ou de charge ayant pour conséquence une variation ou fluctuation du point de fonctionnement correspondant. De tels dispositifs ont été décrits dans le brevet BE-A 853 124 au nom de l'Organisation Européenne des Recherches Spatiales. Ces dispositifs régulateurs de courant permettent en fait, par la subdivision du générateur solaire en une pluralité de générateurs solaires élémentaires, une quantification de la puissance délivrée à la charge et une régulation de cette puissance consommée entre deux niveaux de quantification successifs. Ce type de dispositif bien que donnant satisfaction en ce qui concerne la régulation de puissance ne permet cependant pas un ajustage du point de fonctionnement du système en l'un des points désirés et apparaissent en définitive comme des limiteurs de tension.

La présente invention a pour but de remédier aux inconvénients précités et a pour objet une alimentation en courant continu à point de fonctionnement courant débit 1 tension d'alimentation V ajustable. L'alimentation comprend, connectés en parallèle, d'une part un ensemble de stockage tampon comprenant un élément à tension constante en série avec un élément à conduction unidirectionnelle et d'autre part une source d'énergie électrique. Cette source est du type générateur de courant dont la caractéristique de sortie 1 (V) présente deux points d'intersection avec une caractéristique de consommation puissance P d'un ensemble charge utile CU du type hyperbole équilatère. Un système élévateur de tension à fonctionnement temporaire est en outre prévu connecté en parallèle sur la charge utile.

L'invention trouve application dans le domaine spatial pour l'alimentation des circuits électroniques de satellites artificiels ainsi que dans le domaine des installations où la puissance consommée est sensiblement constante.

Elle sera mieux comprise à la lecture de la description et à l'observation des dessins dans lesquels:
- la figure 1 représente une caractéristique courant I tension V de l'alimentation de l'invention,
- la figure 2 représente un schéma synoptique de l'alimentation de l'invention,
- la figure 3 représente un mode de réalisation d'un dispositif particulier de l'invention,
- la figure 4 représente une alimentation selon l'invention à fonctionnement automatisé en fonction des principaux paramètres d'environnement,
- la figure 5 représente une alimentation selon l'invention dans lequelle en outre, un système de limitation de tension est prévu.

Conformément à la figure 2, l'alimentation en courant continu de l'invention comporte un ensemble de stockage tampon constitué par un élément à tension constante 2 connecté en série avec un élément à conduction unidirectionnelle D. L'élément à tension constante 2 est constitué par exemple par une batterie tampon et l'élément à conduction unidirectionnelle D par une diode. L'ensemble de stockage tampon précité est connecté en parallèle sur une source d'énergie électrique 1 du type générateur de courant dont la caractéristique I (V) présente deux points d'intersection, en fonctionnement nominal, avec une caractéristique de consommation puissance P d'un ensemble charge utile CU du type hyperbole équilatère Par générateur de courant, on entend tout générateur continu capable de fournir à une charge utile CU une puissance d'alimentation selon une caractéristique sensiblement rectangulaire ou rectangulaire dans le plan I, V, c'est-à-dire un générateur fonctionnant selon un générateur d'intensité sur une première plage de tension donnée et comme un générateur de tension sur une deuxième plage de tension adjacente. Tout générateur de courant associé à son ensemble de stockage, tel que précédemment décrit, et muni en outre d'un limiteur de tension définissant un fonctionnement d'ensemble du type générateur de tension pur- caractéristique parallèle à l'axe des intensités sensiblement dans la deuxième plage de tension - appartient à la catégorie de générateurs précitée.

Le générateur solaire peut consister en une série de cellules au silicium capable de délivrer de l'énergie électrique sous forme d'une tension continue à l'exposition au rayonnement solaire. La connexion en parallèle entre le générateur solaire 1 et la batterie tampon 2 est effectuée par exemple au moyen d'une diode D telle que représentée sur la figure 2. L'alimentation comporte, en outre connectée en parallèle sur le générateur solaire 1 des moyens élévateurs temporaires de tension permettant d'ajuster le point de fonctionnement de l'alimentation de la charge utile CU au point désiré.

En référence à la figure 1, tout calage intempestif du point de fonctionnement d'alimentation de la charge utile CU au point B puis au point A, le point A étant indésirable pour les raisons indiquées précédemment, peut être ramené au point de fonctionnement C par seule élévation temporaire de la tension effectivement appliquée à la charge utile à l'aide des moyens 3. On comprendra, en raison du caractère d'instabilité de la zone de fonctionnement B-C sur l'hyperbole de consommation, que l'amplitude d'élévation de tension nécessaire pour amener le point de fonctionnement du point A au point C doit être supérieure à la valeur Va-VA. En outre, afin d'assurer un fonctionnement normal des moyens élévateurs 3 précités, la puissance instantanée fournie en supplément par ces derniers à la charge utile CU doit être égale ou supérieure à dans laquelle VA est la tension du système appliqué à la charge utile CU lorsque le point de fonctionnement est calé sur le point stable A, Peu est la puissance consommée par la charge utile CU, c'est-à dire en fait la puissance P déterminant l'équation de l'hyperbole équilatère et I_{B} l'intensité correspondant au point de fonctionnement instable B. Lorsque le dispositif élévateur de tension 3 ne fonctionne pas, les deux points de fonctionnement stables sont A et C, le point B étant instable. En raison du caractère de stabilité du point C, tout système de ce type amené en un point de fonctionnement tel que C reste calé sur ce point de fonctionnement dans les conditions normales d'utilisation de l'alimentation. Dans le cas où l'alimentation n'est pas calée sur le point de fonctionnement C mais sur le point A, la mise en fonctionnement des moyens élévateurs de tension 3 a pour effet d'envoyer sur la charge utile CU une tension, traits mixtes (2) sur la figure 1, supérieure à celle de la batterie. De ce fait, celle-ci se trouve automatiquement déconnectée par la diode D. La caractéristique initiale (1) devient temporairement la caractéristique composite résultante (2).

A condition que cette dernière caractéristique composite (2) présente au point d'ordonnée 1₈, une tension V supérieure à l'abscisse Vε, elle n'autorise qu'un seul point d'intersection possible stable Iε, V_{c} avec l'hyperbole de consommation à puissance constante sur lequel, après disparition de l'élévation de tension, le point de fonctionnement se cale définitivement. Le point de fonctionnement de l'alimentation selon l'invention reste alors calé sur le point C bien que réapparaissent alors, au moins potentiellement, les conditions possibles de fonctionnement au point A.

Ainsi qu'il apparaît représenté en figure 3, de manière non limitative, les moyens élévateurs de tension 3 comportent un élément réactif 30 connecté en parallèle sur la batterie tampon 2 par l'intermédiaire d'un interrupteur de commande 31. Bien entendu, l'élément réactif 30 peut également être connecté à une batterie auxiliaire indépendante de la batterie tampon 2 dans le cas où une batterie auxiliaire est disponible, l'alimentation des moyens élévateurs 3 étant alors autonome. La tension de la batterie auxiliaire peut être choisie égale à 60 ou 70 V par exemple. La borne de connexion commune à l'élément réactif 30 et à l'interrupteur 31 est en outre reliée à la sortie de l'alimentation par l'intermédiaire d'une diode 32. La fermeture de l'interrupteur 31 a pour effet de charger l'élément réactif 30 en énergie réactive, l'ouverture de l'interrupteur 31 ayant pour effet de libérer l'énergie réactive ainsi emmagasinée dans l'élément réactif 30 vers la sortie de l'alimentation ce qui a pour conséquence l'élévation temporaire de tension appliquée à la charge souhaitée. A titre d'exemple, l'élément réactif 30 est constitué par une bobine d'induction et l'interrupteur de commande 31 est constitué par un transistor monté en émetteur commun et fonctionnant en régime saturé- bloqué. A cet effet, une impulsion de tension suffisante est engendrée sur la base du transistor 31 permettant la mise en état de conduction puis de non conduction de celui-ci.

Afin d'obtenir un meilleur fonctionnement des moyens élévateurs temporaires précédemment décrits, il est en outre possible de remplacer l'impulsion unique de commande du transistor 31 et en conséquence l'unique impulsion d'élévation temporaire de la tension de sortie de l'alimentation par une commande constituée par une succession d'impulsions appliquées à la base du transistor 31. La succession d'impulsions peut par exemple consister en un train d'impulsions rectangulaires de fréquence de récurrence 10 kHz par exemple. Dans ce cas, une capacité de lissage 33 est en outre prévue montée en parallèle sur la sortie de l'alimentation. Cette capacité de lissage a pour effet une intégration des charges et des décharges successives de l'élément réactif 30 pendant la durée du train d'impulsions de commande du transistor 31. La tension moyenne ainsi développée aux bornes de la capacité 33 permet l'élévation correspondante de la tension de sortie de l'alimentation au niveau moyen précédemment cité pendant la durée du train d'impulsions. Le rapport cyclique des impulsions défini comme le rapport du temps de conduction _{T} à la période totale T des impulsions est choisi supérieur au rapport où V_{B} représente la tension du point de fonctionnement B, instable, et V_{FD} la tension délivrée par la batterie tampon 2 en fin de période nocturne ou en fin de période de non fonctionnement du générateur de courant 1, la batterie 2 étant déchargée sensiblement.

Une alimentation à fonctionnement automatisé en fonction des principaux paramètres d'environnement de l'alimentation sera maintenant décrite en liaison avec la figure 4. Dans la figure 4, les mêmes références représentent les mêmes éléments que dans les figures précédentes. En outre, les impulsions récurrentes de commande du transistor 31 sont délivrées par un oscillateur 40 commandé par une logique de commande condi- tionnelle relativement à:
- la puissance instantanée consommée par la charge utile CU,
- les conditions de fonctionnement en température ou générateur de courant 1,
- les conditions de détection du fonctionnement effectif diurne/nocturne du générateur de courant 1,
- les conditions de fonctionnement de la batterie tampon 2.

La logique de commande ainsi représentée comprend une chaîne 41 de comparaison de la puissance instantanée consommée par la charge utile CU à une puissance de référence constituée par la puissance maximale susceptible d'être délivrée par le générateur solaire 1. Elle comprend en outre une chaîne 42 de comparaison de la température de fonctionnement du générateur solaire 1 à une température de référence correspondant au fonctionnement du générateur solaire 1 sous illumination normale. La logique de commande comprend également une chaîne 43 de comparaison pour la détection du fonctionnement diurne du générateur solaire, par rapport à son état nocturne. Elle comprend enfin une chaîne 44 de comparaison des conditions de fonctionnement en décharge de la batterie tampon 2 par rapport à son état de fonctionnement en non décharge et une porte ET 45 recevant sur chacune de ses entrées les signaux délivrés par chacune des chaînes de comparaison 41 à 44 et délivrant un signal de validation à l'oscillateur de commande du transistor T1.

Ainsi qu'il apparaît en figure 4, la chaîne 41 de comparaison de la puissance instantanée comprend des moyens capteurs d'intensité 410 délivrant un signal représentatif de l'intensité instantanée 1 consommée par la charge utile CU. Des moyens 411 de mesure de la tension V appliqués à la charge utile CU délivrent en outre un signal représentatif de cette même tension V. Des moyens 412 multiplicateurs reçoivent les signaux délivrés par les moyens capteurs d'intensité 410 et par les moyens de mesure de tension et délivrent un signal représentatif de la puissance instantanée consommée par la charge utile CU à des moyens 413 comparateurs à seuil. Les moyens comparateurs à seuil 413 reçoivent en outre sur une deuxième entrée une valeur de référence constituant le seuil de puissance maximale susceptible d'être délivrée par le générateur solaire 1 et délivrent en sortie de la chaîne de comparaison de puissance 41 un signal conditionnel de puissance.

De même, la chaîne de comparaison de la température de fonctionnement 42 du générateur solaire 1 comporte un détecteur 420 de température de fonctionnement effectif du générateur solaire 1 délivrant un signal représentatif de cette température. Un comparateur 421 à seuil reçoit sur une première entrée le signal délivré par le capteur de température 420 et sur une deuxième entrée une valeur de référence de température. Le comparateur 421 délivre en sortie de la chaîne de comparaison de température un signal conditionnel de température.

Une chaîne 43 de comparaison pour la détection du fonctionnement diurne/nocturne du générateur solaire 1 comprend en outre un capteur d'intensité 430 délivrant un signal représentatif de l'intensité instantanée l_{Gs} délivrée par le générateur solaire 1. Un comparateur à seuil 431 reçoit sur une première entrée le signal délivré par le capteur d'intensité et sur une deuxième entrée une valeur de référence correspondant au fonctionnement nocturne du générateur solaire 1. Le comparateur délivre en sortie de la chaîne de comparaison 43 un signal conditionnel de fonctionnement diurne/nocturne du générateur solaire 1.

La chaîne 44 de comparaison de l'état de fonctionnement en état de décharge/non décharge de la batterie tampon comporte elle-même un capteur d'intensité 440 délivrant un signal représentatif du courant délivré par la batterie tampon 2. Un comparateur 441 à seuil reçoit sur une première entrée le signal délivré par le capteur d'intensité 440 et sur une deuxième entrée une valeur de référence d'intensité correspondant à la non décharge ou à la charge de la batterie tampon 2. Le comparateur 441 délivre en sortie de la chaîne de comparaison 44 un signal conditionnel relatif à l'état de la charge ou de la décharge de la batterie 2. Sur la figure 4, les capteurs d'intensité 410,430, 440 peuvent être constitués par une résistance de faible valeur traversée par l'intensité à mesurer, la chute de tension aux bornes de ces résistances étant représentative de ladite intensité. De préférence cependant, les capteurs d'intensité seront constitués par des capteurs à effet Hall. Le capteur 440 peut en outre être remplacé par une mesure de la tension, directe ou inverse, de la diode D. Le circuit multiplicateur 412 peut être constitué par exemple par tout circuit multiplicateur analogique disponible dans le commerce. Les comparateurs à seuil 413, 421, 431, 441 sont constitués par des amplificateurs différentiels également disponibles dans le commerce. Les différentes références respectivement appliquées à l'une des bornes de ces amplificateurs différentiels peuvent être obtenues au moyen d'une diode Zener par exemple, ainsi que représenté figure 4. Dans le cas du comparateur 441 cependant, la diode Zener peut être remplacée par une liaison de l'entrée correspondante au potentiel de référence accompagnée d'une réaction sur la sortie du comparateur. Dans ce cas, l'état de décharge de la batterie tampon 2 est simplement comparé à son état de non décharge.

Le dispositif ou alimentation de l'invention automatisée tel que représenté figure 4, apparaît particulièrement bien adapté à une utilisation spatiale pour l'alimentation en énergie électrique des circuits électroniques de satellites artificiels. Dans ce cas, en raison de la quasi impossibilité d'intervention en cas de défaillance, ce type d'automatisation permet de se prémunir des défauts de fonctionnement dus aux conditions de fonctionnement particulièrement défavorables, au moins temporairement, de l'alimentation. En effet, lorsque le satellite et l'alimentation embarqués à bord de celui-ci subit un phénomène d'éclipse par exemple, la température de fonctionnement de l'ensemble est susceptible de devenir très basse, inférieure à - 20°C, avec lors du retour du satellite dans une zone de pénombre ou lors de la rentrée du satellite dans une zone normalement éclairée, le risque d'une modification très importante de la caractéristique courant I tension V du seul générateur solaire préjudiciable à l'ensemble. Cette modification en effet apparaît comme une très grande augmentation de la tension effectivement délivrée par les cellules solaires sous une intensité très peu modifiée ce qui a pour conséquence un risque très important de détérioration des circuits électroniques du satellite. Dans le cas précité, l'absence du signal conditionnel en sortie de la chaîne de comparaison 42 en raison de l'abaissement correspondant de température de fonctionnement a pour effet le blocage du fonctionnement du dispositif de l'invention et la protection des circuits en aval de l'alimentation par calage de l'alimentation sur le point de fonctionnement stable A.

La chaîne de comparaison 43 permet en outre, le déclenchement automatique du dispositif de l'invention par la présence du signal conditionnel relative au fonctionnement diurne'nocturne du générateur solaire 1, la modification du point de fonctionnement pour le déplacement au point de fonctionnement choisi ne se justifiant que lors du fonctionnement effectif du générateur solaire pendant sa phase de fonctionnement diurne.

La chaîne de comparaison 41 permet enfin de n'autoriser le déplacement au point de fonctionnement C que si la charge exige une puissance inférieure à la puissance maximale que peut fournir le générateur solaire 1.

Un exemple de fonctionnement du dispositif de l'invention sera maintenant donné en liaison avec la figure 5, dans laquelle une limitation en tension du générateur solaire 1 est de plus effectuée au moyen d'un système de régulation 46 tel que par exemple décrit dans le brevet belge no 853124 ou éventuellement par des régulateurs de type plus classiques, dissipatifs ou non dissipatifs. Ainsi qu'il apparaît en figure 5, la régulation lorsque celle-ci est effectuée, se traduit en fait par une modification de la caractéristique statique I(V) du générateur après le régulateur limiteur de tension. Cette caractéristique résultante de l'ensemble générateur solaire-régulateur apparaît donc tronquée au niveau de la tension de limitation V_{L} en période diurne. Le dispositif de l'invention peut également être utilisé selon le même principe de fonctionnement, la variation de point de fonctionnement stable étant maintenant sur la droite verticale d'abscisse V_{Lo} On remarquera que dans ce cas la solution automatisé ne nécessite plus de chaîne d'acquisition température générateur solaire. En effet, la tension fournie après l'ensemble générateur solaire-régulateur est limitée quelle que la soit la température.

On a ainsi décrit une alimentation en courant continu, particulièrement adaptée à un fonctionnement autonome dans des conditions de fonctionnement particulièrement hostiles telles que par exemple dans le domaine spatial. Il va de soie que ce type d'alimentation peut être utilisé dans tout autre domaine technique dans lequel de l'énergie électrique est engendrée au moyen de cellules photosensibles. Le mode de réalisation automatisé peut également être utilisé dans tout autre domaine que le domaine spatial, en raison de la seule nécessité éventuelle de modification partielle des valeurs de seuil à appliquer aux diffe- rents comparateurs en fonction de l'application envisagée.

## Revendications

1. Alimentation en courant continu dont le point de fonctionnement, courant de sortie (l)-tension de sortie (V), est ajustable, comportant, connectés en parallèle, d'une part un ensemble de stockage tampon (2, D) comprenant un élément à tension constante (2) en série avec un élément à conduction unidirectionelle (D) et d'autre part une source d'énergie électrique du type générateur de courant (1) dont la caractéristique de sortie I(V) présente deux points d'intersection (B, C) avec une caractéristique du type hyperbole équilatère de consommation de puissance P d'un ensemble charge utile (CU) à alimenter, la caractéristique composite de sortie I(V) dudit montage parallèle (2, D; 1) présentant trois points d'intersection (A, B, C) avec ladite caractéristique du type hyperbole équilatère I = P/V de consommation de puissance P dudit ensemble charge utile (CU); l'un (B) desdits trois points d'intersection (A, B, C) étant un point de fonctionnement instable, caractérisée en ce que ladite alimentation comprend en outre un moyen élévateur de tension (3) à fonctionnement temporaire dont la sortie est connectée en parallèle avec la charge utile (CU).

2. Alimentation selon la revendication 1, caractérisée en ce que la source d'énergie électrique (1) est un générateur solaire photovoltaïque, un régulateur de tension (46), en parallèle avec l'ensemble générateur (1) et l'ensemble de stockage tampon (2, D) étant prévu afin de limiter la tension résultante délivrée par l'alimentation.

3. Alimentation celon l'une des revendications 1 ou 2 précédentes, caractérisée en ce que le moyen élévateur de tension (3) à fonctionnement temporaire est un circuit générateur d'impulsions alimenté de manière autonome.

4. Alimentation selon l'une des revendications 1 à 3, caractérisée en ce que les moyens élévateurs temporaires de tension (3) comportent un élément réactif (30) alimenté par une batterie par l'intermédiaire d'un interrupteur de commande (31), la borne de connexion commune à l'élément réactif et à l'interrupteur étant en outre reliée à la sortie de l'alimentation par l'intermédiaire d'une diode (32).

5. Alimentation selon la revendication 4, caractérisée en ce que la batterie d'alimentation de l'élément réactif (30) est l'élément à tension constante (2) constitué par une batterie tampon.

6. Alimentation selon l'une des revendications 4 ou 5, caractérisée en ce que l'interrupteur (31) est un transistor monté en émetteur commun et fonctionnant en régime saturé-bloqué.

7. Alimentation selon la revendication 6, caractérisée en ce que, la base du transistor (31) étant commandée par un train d'impulsions récurrentes, une capacité de lissage (33) est en outre prévue, cette capacité étant montée en parallèle sur la sortie de l'alimentation.

8. Alimentation selon la revendication 7, caractérisée en ce que les impulsions récurrentes de commande du transistor (31) sont délivrées par un oscillateur (40) commandé par une logique de commande conditionelle (45) relativement à:
- la puissance instantanée consommée par la charge utile (CU),
- les conditions de fonctionnement en température du générateur solaire (1),
- les conditions de détection du fonctionnement effectif diurne-nocturne du générateur solaire (1
- les conditions de fonctionnement de la batterie tampon (2).

9. Alimentation selon la revendication 8, caractérisée en ce que la logique de commande conditionelle comprend
- une chaîne (41) de comparaison de la puissance instantanée consommée par la charge utile (CU) à une puissance de référence constituée par la puissance maximale susceptible d'être délivrée par le générateur solaire (1).
- une chaîne (42) de comparaison de la température (OGS) de fonctionnement du générateure solaire (1) à une température de référence correspondant au fonctionnement du générateur solaire (1) sous illumination normale;
- une chaîne (43) de comparaison pour la détection du fonctionnement diurne du générateur solaire par rapport à son état nocturne;
- une chaîne (44) de comparaison des conditions de fonctionnement en décharge de la batterie tampon (2) par rapport à son état de fonctionnement en charge,
- une porte ET (45) recevant sur chacune de ses entrées les signaux délivrés par chacune des chaînes de comparaison (41, 42 ,43, 44) et délivrant un signal de validation à l'oscillateur (40) de commande du transistor (31).

10. Alimentation selon la revendication 9, caractérisée en ce que la chaîne (41) de comparaison de la puissance instantanée comprend:
- des moyens capteurs d'intensité (410) délivrant un signal représentatif de l'intensité instantanée (I) consommée par la charge utile (CU),
- des moyens (411) de mesure de la tension (V) appliquée à la charge utile (CU), ces derniers moyens délivrant un signal représentatif de ladite tension (V),
- des moyens (412) multiplicateurs recevant les signaux délivrés par les moyens capteurs d'intensité (410) et par les moyens de mesure de tension (411) et délivrant un signal représentatif de la puissance instantanée consommée par la charge utile (CU),
- des moyens (413) comparateurs à seuil recevant sur une première entrée le signal délivré par les moyens multiplicateurs (412) et sur une deuxième entrée une valeur de référence constituant le seuil de puissance maximale susceptible d'être délivrée par le générateur solaire (1), lesdits moyens comparateurs (413) délivrant en sortie de la chaîne de comparaison de puissance (41) un signal conditionnel de puissance.

11. Alimentation selon la revendication 9, caractérisée en ce que la chaîne (42) de comparaison de la température (OGS) de fonctionnement du générateur solaire (1) comprend:
- un détecteur (420) de température de fonctionnement effectif du générateur solaire (1) délivrant un signal proportionnel à cette température (θ GS),
- un comparateur (421) à seuil recevant sur une première entrée le signal délivré par le détecteur de température (420) et sur une deuxième entrée une valeur de référence de température, ledit comparateur (421), délivrant en sortie de la chaîne de comparaison de température (42) un signal conditionnel de température.

12. Alimentation selon la revendication 9, caractérisée en ce que la chaîne (43) de comparaison pour la détection du fonctionnement diurne/nocturne du générateur solaire comprend:
- un capteur d'intensité (430) délivrant un signal représentatif de l'intensité instantanée (l_{Gs}) délivrée par le générateur solaire (1),
- un comparateur (431) à seuil recevant sur une première entrée le signal délivré par le capteur d'intensité (430) et sur une deuxième entrée une valeur de référence correspondant au fonctionnement nocturne du générateur solaire (1), ledit comparateur (431) délivrant en sortie de la chaîne de comparaison de fonctionnement diurne/nocturne (43) un signal conditionnel de fonctionnement diurne/nocturne du générateur solaire (1).

13. Alimentation selon la revendication 9, caractérisée en ce que la chaîne (44) de comparaison de l'état de fonctionnement en état de décharge/ charge de la batterie tampon (2) comporte:
- un capteur d'intensité (440) délivrant un signal représentatif du courant délivré par la batterie tampon (2),
- un comparateur (441) à seuil recevant sur une première entrée la signal délivré par ledit capteur d'intensité (440) et sur une deuxième entrée une valeur de référence d'intensité correspondant à l'état de charge de la batterie tampon (2), ledit comparateur (441) délivrant en sortie de la chaîne de comparaison de l'état de fonctionnement en état de déchargeicharge (44) de la batterie tampon (2) un signal conditionnel relatif à l'état de la charge ou de décharge de la batterie (2).

## Patentansprüche

1. Gleichstromversorgung, deren Arbeitspunkt: Ausgangsstrom (I)-Ausgangsspannung (V) einstellbar ist und die eine Parallelschaltung erstens eines Pufferspeichers (2, D) mit einer Konstantspannungsquelle (2) in Serie mit einem unidirektionalen Leiter (D) und zweitens einer elektrischen Energiequelle in Form einer Stromquelle (1) umfaßt, deren Ausgangs-Kennlinie I(V) zwei Schnittpunkte (B, C) mit einer Kennlinie in Form einer gleichseitigen Hyperbel I = P/V der Verbrauchsleistung P einer zu versorgenden Verbraucher-Anordnung (CU) aufweist, wobei die zusammengesetzte Ausgangs-Kennlinie i(V) der Parallelschaltung (2,D; 1) drei Schnittpunkte (A, B, C) mit der Kennlinie der Verbrauchsleistung P in Form der gleichseitigen Hyperbel 1 = P/V der VerbraucherAnordnung (CU) aufweist und einer (B) der drei Schnittpunkte (A, B, C) einen instabilen Arbeitspunkt darstellt, dadurch gekennzeichnet, daß die Gleichstromversorgung ferner einen zeitweilig arbeitenden Spannungsverstärker (3) umfaßt, dessen Ausgangsanschluß parallel zu der Verbraucher-Anordnung (CU) liegt.

2. Gleichstromversorgung nach Anspruch 1, dadurch gekennzeichnet, daß die Energiequelle (1) ein photovoltaischer Solargenerator ist, ein Spannungsregler (46) parallel zu der Energiequelle (1) vorgesehen ist und der Pufferspeicher (2, D) dazu dient, die von der Gleichstromversorgung resultierende erzeugte Spannung zu begrenzen.

3. Gleichstromversorgung nach Anspruch 1 oder 2, dadurch gekennzeichnet, daß der zeitweilig arbeitende Spannungsverstärker (3) eine Schaltung ist, die selbsttätig Versorgungsimpulse erzeugt.

4. Gleichstromversorgung nach einem der Ansprüche 1 bis 3, dadurch gekennzeichnet, daß der zeitweilig arbeitende Spannungsverstärker (3) eine Reaktanz (30) enthält, welche von einer Batterie über einen Steuerschalter (31) versorgt wird, wobei der gemeinsame verbindende Anschluß der Reaktanz und des Steuerschalters ferner über eine Diode (32) an den Ausgangsanschluß der Gleichstromversorgung angeschlossen ist.

5. Gleichstromversorgung nach Anspruch 4, dadurch gekennzeichnet, daß die Batterie zur Versorgung der Reaktanz (30) die von einer Pufferbatterie gebildete Konstantspannungsquelle (2) ist.

6. Gleichstromversorgung nach Anspruch 4 oder 5, dadurch gekennzeichnet, daß der Steuerschalter (31) ein Transistor ist, der an den gemeinsamen Ausgangsanschluß angeschlossen und im Sättigungs-Absperrungsbereich betrieben ist.

7. Gleichstromversorgung nach Anspruch 6, dadurch gekennzeichnet, daß die Basis des Transistors (31) von einem Zug von Impulsfolgen angesteuert ist und ein Glättungskondensator (33) parallel zu dem Ausgangsanschluß der Gleichstromversorgung vorgesehen ist.

8. Gleichstromversorgung nach Anspruch 7, dadurch gekennzeichnet, daß die Impulsfolgen zum Steuern des Transistors (31) von einem Oszillator (40) abgegeben werden, der von einer Regelungslogik (45) gesteuert ist, die auf folgendes reagiert:
- die momentane von der Verbraucheranordnung (CU) aufgenommene Leistung,
- die Temperatur-Betriebsbedingungen des Solargenerators (1),
- eine Erfassung, ob der Solargenerator (1) im Tag- oder Nachtbetrieb arbeitet,
- die Betriebsbedingungen der Pufferbatterie (2).

9. Gleichstromversorgung nach Anspruch 8, dadurch gekennzeichnet, daß die Regelungslogik umfaßt:
- eine Vergleichsschaltung (41) zum Vergleichen der momentan von der Verbraucheranordnung (CU) aufgenommenen Leistung mit einer Bezugsleistung, welche von der maximal von dem Solargenerator (1) abgebbaren Leistungen gebildet ist,
- eine Vergleichsschaltung (42) zum Vergleichen der Betriebstemperatur (8GS) des Solargenerators (1) mit einer Bezugstemperatur, welche dem Betrieb des Solargenerators (1) bei normaler Beleuchtung entspricht,
- eine Vergleichsschaltung (43), um den Tag-Betrieb des Solargenerators von dessen Nacht-Zustand zu unterscheiden,
- eine Vergleichsschaltung (44) zum Vergleichen der Betriebsbedingungen der Pufferbatterie (2) beim Entladen mit deren Betriebszustand beim Laden,
- eine ET-Schaltung (45), welche an ihren Eingangsanschlüssen die von den einzelnen Vergleichsschaltungen (41, 42, 43, 44) abgegebenen Signale empfängt und ein Betätigungssignal an den Oszillator (40) zum Steuern des Transistors (31) abgibt.

10. Gleichstromversorgung nach Anspruch 9, dadurch gekennzeichnet, daß die Vergleichsschaltung (41) für die momentane Leistung umfaßt:
- einen Strommesser (410), der ein dem momentan von der Verbraucheranordnung (CU) aufgenommenen Strom (I) entsprechendes Signal abgibt,
- einen Spannungsmesser (411) zum Messen der an der Verbraucheranordnung (CU) anliegenden Spannung (V), wobei der Spannungsmesser ein der Spannung (V) entsprechendes Signal abgibt,
- einen Multiplizierer (412), der die Signale des Strommessers (410) und des Spannungsmessers (411) empfängt und ein der momentanen Leistungsaufnahme der Verbraucheranordnung (CU) entsprechendes Signal abgibt,
- einen Grenzwert-Komparator (413), der an einem ersten Eingangsanschluß das von dem Multiplizierer (412) abgegebene Signal und an einem zweiten Eingangsanschluß einen Bezugswert empfängt, welcher den Grenzwert der maximal von dem Solargenerator (1) abgebbaren Leistung darstellt, wobei der Grenzwert-Komparator (413) an den Ausgangsanschluß der Vergleichsschaltung (41) für die momentane Leistung ein Leistungsregelsignal abgibt.

11. Gleichstromversorgung nach Anspruch 9, dadurch gekennzeichnet, daß die Vergleichsschaltung (42) zum Vergleichen der Betriebstemperatur (8GS) des Solargenerators (1) umfaßt:
- einen Temperaturfühler (420) für die tatsächliche Betriebstemperatur des Solargenerators (1), der ein der Betriebstemperatur (8GS) proportionales Signal abgibt,
- einen Grenzwertkomparator (421), der an einem ersten Eingangsanschluß das von dem Temperaturfühler (420) abgegebene Signal und an einem zweiten Eingangsanschluß einen Temperatur-Bezugswert empfängt, wobei der Grenzwert- Komparator (421) an den Ausgangsanschluß der Vergleichsschaltung (42) für die Betriebstemperatur ein Temperaturregelsignal abgibt.

12. Gleichstromversorgung nach Anspruch 9, dadurch gekennzeichnet, daß die Vergleichsschaltung (43) für die Unterscheidung des Tag-Betriebs des Solargenerators von dessen Nacht-Zustand umfaßt:
- einen Strommesser (430), der ein dem momentan von dem Solargenerator (1) abgegebenen Strom (l_{Gs}) entsprechendes Signal abgibt,
- einen Grenzwertkomparator (431), der an einem ersten Eingangsanschluß das von dem Strommesser (430) abgegebene Signal und an einem zweiten Eingangsanschluß einen dem Nacht-Zustand des Solargenerators (1) entsprechenden Bezugswert empfängt, wobei der Bezugswert-Komparator (431) an den Ausgangsanschluß der Vergleichsschaltung (43) zum Unterscheiden des Tag-Betriebs des Solargenerators von dessen Nacht-Zustand ein Regelsignal für den Tag/Nacht-Betrieb des Solargenerators (1) abgibt.

13. Gleichstromversorgung nach Anspruch 9, dadurch gekennzeichnet, daß die Vergleichsschaltung (44) für die Betriebsbedingungen beim Entladen/Laden der Pufferbatterie (2) umfaßt:
- einen Strommesser (440), der ein dem von der Pufferbatterie (2) abgegebenen Strom entsprechendes Signal abgibt,
- einen Grenzwertkomparator (441), der an einem ersten Eingangsanschluß das von dem Strommesser (440) abgegebene Signal und an einem zweiten Eingangsanschluß einen dem Ladezustand der Pufferbatterie (2) entsprechendes Bezugsstromsignal empfängt, wobei der Grenzwertkomparator (441) an den Ausgangsanschluß der Vergleichsschaltung (44) für den Betriebszustand beim EntladenlLaden der Pufferbatterie (2) ein dem Lade- oder Entlade-Zustand der Pufferbatterie (2) entsprechendes Regelsignal abgibt.

## Claims

1. Direct current power supply of which the output current (I)-output voltage (V) operating point is adjustable, comprising, connected in parallel, on the one hand a buffer storage assembly (2, D) comprising a constant voltage element (2) in series with a rectifier element (D) and on the other hand a source of electrical energy of the current generator type (1) of which the output characteristic I (V) has two points of intersection (B, C), with a characteristic of the equilateral hyperbola type I = Pv of the power consumption P of a power-consuming apparatus (CU) to be supplied, the composite output characteristic I (V) of the said parallel assembly (2, D; 1) having three points of intersection (A, B, C) with the said characteristic of the equilateral hyperbola type I = Pᵥ of power consumption P of the said power-consuming apparatus (CU); one (B) of the said three points of intersection (A, B, C) being an unstable operating point, characterised in that the said supply comprises in addition temporarily operating voltage-boosting means (3) of which the output is connected in parallel with the power-consuming apparatus (CU).

2. Supply according to claim 1 characterised in that the source of electrical energy (1) is a photovoltaic solar generator, a voltage regulator (46) being provided in parallel with the generator assembly (1) and the buffer storage assembly (2, D) with the aim of limiting the resultant voltage delivered by the supply.

3. Supply according to one of the preceding claims 1 or 2, characterised in that the temporarily operating voltage-boosting means (3) is a pulse generator circuit red in an autonomous manner.

4. Supply according to one of claims 1 to 3, characterised in that the temporary voltage-boosting means (3) comprise a reactive element (30) fed from a battery through the intermediary of a control switch (31), the common connecting terminal between the reactive element and the switch being connected in addition to the output of the supply through the intermediary of a diode (32).

5. Supply according to claim 4, characterised in that the supply battery for the reactive element (30) is the constant voltage element (2) constituted by a buffer battery.

6. Supply according to one of claims 4 or 5 characterised in that the switch (31) is a transistor connected in common emitter mode and operating in a saturated-blocked (on/off) manner.

7. Supply according to claim 6, characterised in that, the base of the transistor (31) being controlled by a continuous train of pulses, a smoothing capacitor (33) is also provided, this capacitor being mounted in parallel with the output of the supply.

8. Supply according to claim 7 characterised in that the recurring control pulses for the transistor (31) are supplied by an oscillator (40) controlled by a conditional control logic (45) in accordance with:
- the instantaneous power consumption of the power-consuming apparatus (CU),
- the operating temperature conditions of the solar generator (1),
- the observed effective day-night operating conditions of the solar generator (1),
- the operating conditions of the buffer battery (2).

9. Supply according to claim 8, characterised in that the conditional control logic comprises
- a circuit (41) comparing the instantaneous power consumption of the power-consuming apparatus (CU) with a reference power constituted by the maximum power capable of being delivered by the solar generator (1)
- a circuit (42) comparing the operating temperature (OGS) of the solar generator (1) with a reference temperature corresponding to operation of the solar generator (1) under normal illumination;
- a comparison circuit (43) for detection of daylight operation of the solar generator in relation to its nocturnal state;
- a comparison circuit (44) for the operating condition of discharge of the buffer battery (2) in relation to its operating state when charged,
- an AND gate (45) receiving at each of its inputs the signals delivered by each of the comparison circuits (41, 42, 43, 44) and delivering a validating signal to the control oscillator (40) of the transistor (31).

10. Supply according to claim 9, characterised in that the circuit (41) for comparing the instantaneous power comprises:
- current pick-up means (410) delivering a signal representing the instantaneous current (I) consumed by the power-consuming apparatus (CU),
- means (411) for measuring the voltage (V) applied to the power-consuming apparatus (Cu), these last-mentioned means producing a signal representing the said voltage (V),
- mulitplying means (412) receiving the signals delivered by the current pick-up means (410) and by the voltage measuring means (411) and delivering a signal representing the instantaneous power consumption of the power-consuming apparatus (Cu),
- threshold comparator means (413) receiving at a first input the signal delivered by the multiplying means (412) and at a second input a reference value constituting the threshold of the maximum power capable of being delivered by the solar generator (1), the said comparator means (413) delivering at the output of the power comparison circuit (41) a signal dependent upon the power.

11. Supply according to claim 9, characterised in that the circuit (42) comparing the operating temperature (θGS) of the solar generator (1) comprises:
- a detector (420) of the effective operating temperature of the solar generator (1) delivering a signal proportional to this temperature (OGS),
- a threshold comparator (421) receiving at a first input the signal delivered by the temperature detector (420) and at a second input a temperature reference value, the said comparator (421) delivering at the output of the temperature comparison circuit (42) a signal dependent upon temperature.

12. Supply according to claim 9, characterised in that the comparison circuit (43) for detecting the day/night operation of the solar generator comprises:
- a current pick-up (430) delivering a signal representing the instantaneous current (lαε) delivered by the solar generator (1),
- a threshold comparator (431) receiving at a first input the signal delivered by the current pick-up (430) and at a second input a reference value corresponding to nocturnal operation of the solar generator (1), the said comparator (431) delivering at the output of the day/night operation comparison circuit (43) a signal dependent upon the day/ night operation of the solar generator (1).

13. Supply according to claim 9, characterised in that the circuit (44) comparing the state of operation in the discharge/charge state of the buffer battery (2) comprises:
- a current pick-up (440) delivering a signal representing the current output of the buffer battery (2),
- a threshold comparator (441) receiving at a first input the signal delivered by the said current pick-up (440) and at a second input a current reference value corresponding to the state of charge of the buffer battery (2), the said comparator (441) delivering at the output of the comparison circuit for the operating state on the state of discharge/charge (44) of the buffer battery (2) a signal dependent on the relative state of charge or discharge of the battery (2).
